# EUROPÄISCHE PATENTANMELDUNG

(11) **EP 0 930 458 A2**
(43) Veröffentlichungstag der Anmeldung: **21.07.1999**
(21) Anmeldenummer: 98110956.4
(22) Anmeldetag: 16.06.1998
(51) Int. Cl.: F21P 1/00

(54) **Figurleuchtenanordnung**

(30) Priorität: 15.01.1998 DE 29800638 U
(71) Anmelder: SHINING BLICK ENTERPRISES Co., Ltd., Taipei (TW)
(72) Erfinder: Huang, Peter K.H., Taipei (TW)
(74) Vertreter: Helge, Reiner, Dipl.-Ing.

(57) **Zusammenfassung**

Figurleuchtenanordnung mit einem figurmäßig ausgestalteten Rahmen (20) und einer auf diesem angeordneten Vielzahl von Leuchten (30). Der Rahmen (20) weist eine Vielzahl von aus seiner Oberseite vorstehenden Fixierblöcken (22) auf, durch die eine Öffnung (26) hindurchverläuft. Die Lampenhalter (31) sind mit einem Clip (33) versehen, der aus ihrer Umfangsfläche vorsteht und mit dem sie in die Durchgangsöffnungen (26) in den Fixierblöcken (22) steckbar sind, um sie auf den Fixierblöcken (22) festzulegen.

## Beschreibung

Die vorliegende Erfindung betrifft Figurleuchtenanordnungen und insbesondere eine Lampenhalterung für eine solche.

Zum Weihnachts- oder anderen Festen werden Bäume, Gebäude usw. oft mit Figurleuchtenanordnungen dekoriert. Eine herkömmlich Figurleuchtenanordnung weist im allgemeinen einen figurmäßig ausgestalteten Rahmen sowie eine Vielzahl von Lampen auf, die auf dem Rahmen gehaltert sind.

Die Fig. 1 zeigt eine bekannte Figurleuchtenanordnung, bei der zwei vorstehende Haltestäbe 11, 12, beiderseits eines Rahmens 10 abstehen und den Kalter 17 für eine Lampe 16 auf dem Rahmen 10 festlegen. Die Haltestäbe 11, 12 sind am oberen Ende zu Haken 13, 14 einwärts umgebogen.

Indem man den Halter 17 durch den Spalt 15 zwischen den Haken 13, 14 der Haltestäbe 11, 12 einführt, wird die Lampe 16 von der Haltestäben 11, 12, auf dem Rahmen 10 arretiert.

Bei an den Rahmen 10 angesetzter Lampe 16 verhindern die Haltestäbe 11, 12 eine seitliche Bewegung derselben in der Richtung A-B; sie sind jedoch nicht in der Lage, eine axiale Verschiebung der Lampe 16 in der Richtung C-D zu verhindern.

Die vorliegende Erfindung beseitigt das genannte Problem. Nach einem Aspekt der vorliegenden Erfindung weist der Rahmen eine Vielzahl von Fixierblöcken auf, die aus der Oberseite des Grundrahmens aufwärts vorstehen und durch die jeweils eine Öffnung verläuft. Die Halter der Lampen, die an den Rahmen angesetzt werden, weisen einen aus der Außenfläche vorstehenden Clip auf, der in die Durchgangsöffnung in den Fixierblöcken gesteckt werden kann, um so die Lampe auf einen Fixierblock festzulegen.

Nach einem weiteren Aspekt der vorliegenden Erfindung weist der Rahmen eine Vielzahl vorstehender Ansätze jeweils vor den Durchgangsöffnungen der Fixierblöcke auf, die für den Clip am Lampenhalter in der Durchgangsöffnung des jeweiligen Fixierblockes als Anschlag wirken.
- Fig. 1: zeigt als Perspektivdarstellung einen Teil einer erfindungsgemäßen Figurleuchtenanordnung;
- Fig. 2: ist eine Sprengdarstellung der Fig. 2;
- Fig. 3: ist eine Vorderansicht der Fig. 2;
- Fig. 4: ist eine geschnittene Seitenansicht der Fig. 4; und
- Fig. 5: zeigt als Schnitt eine alternative Ausführungsform der vorliegenden Erfindung, bei der vom Figurrahmen vor der Durchgangsöffnung im Fixierblock ein Ansatz vorsteht;
- Fig. 6: ist eine Sprengdarstellung eines Teils einer Figurleuchtenanordnung nach dem Stand der Technik.

Wie in den Fig. 1, 2 und 3 gezeigt, weist eine Figurleuchtenanordnung einen figurmäßig ausgestalteten Rahmen 20 sowie eine Vielzahl von Lampen 30 auf, die auf dem Rahmen 20 sowie eine Vielzahl von Lampen 30 auf, die auf dem Rahmen 20 angeordnet sind. Auf dem Rahmen 20 befindet sich eine Vielzahl mit im einteilig ausgebildeter Fixierblöcke 22, mit denen die Lampen 30 halterbar sind.

Die Fixierblöcke 22 können in der Gestalt vielfältig ausgeführt sein, bspw. zylindrisch. Jeder Fixierblock 22 enthält eine Öffnung 26, die im Bereich zwischen seiner Unterseite und der Oberseite 24 des Rahmens 20 durch ihn hindurchverläuft. Weiterhin weist der Halter 31 jeder Lampe 30 eine Spange bzw. einen Clip 33 auf. Der Clip 33 hat jeweils ein feststehendes Ende 35, das rechtwinklig aus der Umfangsfläche des jeweiligen Halters 31 hervorsteht, sowie ein längsverlaufendes freies Ende 37, das in einem Abstand 39 parallel zur Umfangsfläche des Halters 31 verläuft. Der Spalt (Abstand) 39 ist kleiner als der Abstand zwischen der Oberseite 261 der Öffnung 26 und der Oberkante 28 des Fixierblocks 22. Weiterhin ist die Breite des Clips 33 vorzugsweise kleiner als die der Öffnung 26.

Wie in der Fig. 4 sowie auch den Fig. 1 und 2 gezeigt, wird das freie Ende 37 des Clips 33 von der Umfangsfläche des Halters 31 auswärts weggebogen, um den Spalt 39 aufzuweiten, damit das freie Ende 37 des Clips 33 durch die Öffnung 26 in einem Fixierblock 22 gesteckt werden kann. Nachdem der Clip 33 so in der Öffnung 26 in einem Fixierblock 22 arretiert worden ist, nimmt sein freies Ende 37 seine vorherige Gestalt sofort wieder an, so daß der Halter 31 fest auf der Oberseite 28 des entsprechenden Blocks 22 fixiert wird.

Wie die Fig. 5 zeigt, kann auf dem Rahmen 20 vor der Öffnung 26 jedes Fixierblocks ein Ansatz 260 vorgesehen sein, der eine Vorwärtsbewegung des Halters 31 der entsprechenden Lampe 30 verhindert.

## Patentansprüche

1. Figurleuchtenanordnung mit einem figurmäßig ausgestalteten Rahmen und einer Vielzahl von auf diesem angeordneten Haltern für jeweils eine Lampe,
dadurch gekennzeichnet, **daß**
der Rahmen eine Vielzahl von aus seiner Oberfläche vorstehenden Fixierblöcken jeweils mit einer durch sie hindurchverlaufenden Öffnung enthält und daß die Lampenhalter jeweils einem aus ihrer Umfangsfläche vorstehenden Clip aufweisen, mit dem sie in die Öffnungen in den Fixierblöcken steckbar sind, um die Lampen auf den Fixierblöcken festzulegen.

2. Figurleuchtenanordnung nach Anspruch 1,
dadurch gekennzeichnet **daß**,
die Fixierblöcke eine zylindrische Gestalt mit flacher Oberseite aufweisen.

3. Figurleuchtenanordnung nach Anspruch 2,
dadurch gekennzeichnet, **daß**
die Breite der durch die Fixierblöcke verlaufenden Öffnungen kleiner ist als ihr Durchmesser.

4. Figurleuchtenanordnung nach Anspruch 1,
dadurch gekennzeichnet, **daß**
der Clip am Lampenhalter mit einem festen Ende rechtwinklig aus der Umfangsfläche des Lampenhalters vorsteht und mit seinem längsverlaufenden freien Ende parallel zur Umfangsfläche des Lampenhalters und zu dieser beabstandet verläuft.

5. Figurleuchtenanordnung nach Anspruch 4,
dadurch gekennzeichnet, **daß**
der Spalt zwischen dem freien Ende des Clips und der Umfangsfläche des Lampenhalters jeweils kleiner ist als der Anstand zwischen der Öffnungsoberseite in jedem Fixierblock und dessen Oberseite.

6. Figurleuchtenanordnung nach Anspruch 1,
dadurch gekennzeichnet, **daß**
der Rahmen eine Vielzahl von Ansätzen aufweist, die jeweils vor den Durchgangsöffnungen in den Fixierblöcken angeordnet sind.
